# EUROPÄISCHE PATENTSCHRIFT

(11) **EP 1 449 064 B1**
(45) Veröffentlichungstag und Bekanntmachung des Hinweises auf die Patenterteilung: **24.02.2010**
(21) Anmeldenummer: 02803032.8
(22) Anmeldetag: 15.11.2002
(51) Int. Cl.: G06F 7/06

(54) **SYSTEM UND VERFAHREN ZUM ERFASSEN UND BELOHNEN DER RÜCKFÜHRUNG EINES AUS EINER SAMMELSTELLE ENTNOMMENEN EINKAUFSWAGENS ODER GEPÄCKWAGENS**
SYSTEM AND METHOD FOR DETECTING AND REWARDING THE RETURN OF A SUPERMARKET TROLLEY OR A LUGGAGE TROLLEY TAKEN FROM A TROLLEY PARK
SYSTEME ET PROCEDE PERMETTANT DE DETECTER ET DE RECOMPENSER LE RETOUR D'UN CHARIOT DE SUPERMARCHE OU D'UN CHARIOT A BAGAGES PRIS SUR UN SITE DE RANGEMENT

(30) Priorität: 16.11.2001 DE 10156271
(43) Veröffentlichungstag der Anmeldung: 25.08.2004
(73) Patentinhaber: systec POS-Technology GmbH, 82178 Puchheim (DE)
(72) Erfinder: WIETH, Franz, 82178 Puchheim (DE); SONNENDORFER, Horst, 82178 Puchheim (DE)
(74) Vertreter: Schrooten, Rolf
(86) Internationale Anmeldenummer: PCT/EP2002/012830
(87) Internationale Veröffentlichungsnummer: WO 2003/042814

(56) Entgegenhaltungen:
- WO-A-01/82239
- WO-A-01/82241
- DE-A- 19 546 521
- US-A- 3 882 982
- US-A- 4 576 274
- US-B1- 6 206 165

## Beschreibung

Die Erfindung betrifft ein System zum Erfassen und Belohnen der Rückführung eines aus einer Sammelstelle entnommenen Einkaufswagens oder Gepäckwagens nach dem Oberbegriff des Patentanspruchs 1 sowie ein entsprechendes Verfahren nach dem Oberbegriff des Patentanspruchs 8.

Demnach umfasst das System eine Anzahl von Einkaufswagen, von welchen jeder mit einer kontaktlos identifizierbaren, individuellen Kennzeichnung versehen ist, mindestens eine Sammelstelle für die Einkaufswagen und im Bereich der Sammelstelle angeordnete Erfassungsmittel für die Kennzeichnungen der Einkaufswagen, wobei die Erfassungsmittel so ausgestaltet sind, dass sie beim Erkennen eines zurückgestellten Einkaufswagens ein Signal zur Ausgabe eines Bonus generieren.

Mit der Bezeichnung "Einkaufswagen" ist im folgenden nicht nur ein Einkaufswagen im engeren Sinne, sondern auch ein Gepäckwagen oder Transportwagen und dergleichen gemeint.

Einkaufsmärkte zur Selbstbedienung sind in aller Regel daran interessiert, dass die jeweiligen Kunden einen Einkaufswagen benutzen. Hierfür werden die Einkaufswagen normalerweise in Sammelstellen bereit gehalten, aus denen der Kunde einen Wagen entnehmen und in den Einkaufsmarkt mitnehmen kann. Allerdings ist die Motivation der Kunden, den benutzten Einkaufswagen nach erfolgtem Einkauf wieder in die Sammelstelle zurückzubringen, erfahrungsgemäß sehr gering. Statt dessen werden die Einkaufswagen oft dort stehengelassen, wo sie entladen wurden - normalerweise also mitten auf dem Parkplatz des Einkaufsmarktes. Hierdurch entstehen für den Einkaufsmarkt Mehrkosten, da Personal zum Einsammeln der stehengelassenen Einkaufswagen vorhanden sein muss. Außerdem besteht durch stehengelassene Einkaufswagen immer die Gefahr einer Beschädigung von geparkten Fahrzeugen und dergleichen.

Um den Kunden einen Anreiz zu geben, die benutzten Einkaufswagen in die Sammelstelle zurückzustellen, werden die Einkaufswagen verbreitet mit Pfandschlössern versehen. Hierdurch kann der Kunde nur dann einen Einkaufswagen aus der Sammelstelle entnehmen, wenn er eine Pfandmünze oder dergleichen im Pfandschloss festlegt. Die Pfandmünze wird erst wieder freigegeben, wenn der Einkaufswagen ordnungsgemäß in die Sammelstelle zurückgestellt wird. Neben dem für die Einkaufslaune des Kunden nachteiligen Ärger, der entsteht, wenn der Kunde keine Pfandmünze zur Hand hat, wird das Pfandschlosssystem bei manchen Kundenkreisen auch als unangemessene Gängelung und Überreglementierung empfunden.

Zur Vermeidung dieser Nachteile des Pfandschlosssystems ist in der WO 98/51197 ein elektronisches System zum Erfassen und Belohnen der Rückführung von Einkaufswagen vorgeschlagen worden, bei dem jeder Einkaufswagen mit einer elektronischen Sende-Empfangs-Vorrichtung versehen ist. Mit deren Hilfe wird über Erfassungsmittel im Einkaufsmarkt, insbesondere an der Kasse, und an den Sammelstellen für die Einkaufswagen der Weg eines jeden Einkaufswagens nachvollzogen und abgespeichert. Eine zentrale Datenverarbeitungsvorrichtung erkennt, wenn ein Einkaufswagen die Kasse passiert hat und in der Sammelstelle angekommen ist, und gibt daraufhin einen Bonus in Form eines Gutscheins oder eines Teilnahmescheins an einer Lotterie aus. Die elektronischen Sende-Empfangs-Vorrichtungen, die an jedem Einkaufswagen angebracht werden müssen, verursachen allerdings erhebliche Zusatzkosten bei der Erstausrüstung und einen erheblichen Wartungsaufwand durch die notwendige mobile Energieversorgung. Darüber hinaus werden Einkaufswagen oft wenig sanft behandelt, so dass mit häufigen Störungen dieser Sende-Empfangs-Vorrichtung gerechnet werden muss.

In der WO 01/82241 ist daher vorgeschlagen worden, die Einkaufswagen statt mit elektronischen Sende-Empfangs-Vorrichtungen mit jeweils einer optisch identifizierbaren, individuellen Kennzeichnung zu versehen, anhand derer die Anwesenheit eines Einkaufswagens sowohl im Einkaufsmarkt als auch in der Sammelstelle auf optischem Wege erkannt werden kann. Eine solche individuelle Kennzeichnung eines Einkaufswagens kann als rein passiver Reflektor ausgestaltet sein, wodurch er weder mit einem Signalgeber noch mit einem Detektor ausgerüstet sein muss.

Ein Problempunkt dieser kontaktlos arbeitenden Rückführsysteme besteht im Gegensatz zu den herkömmlichen Pfandsystemen darin, dass es ungünstig ist, wenn die Kunden die Einkaufswagen irgendwie in der Sammelstelle abstellen und dadurch schon den Bonus für die Rückführung des Einkaufswagens erhalten. Es sollte stattdessen gewährleistet sein, dass die Kunden die Einkaufswagen ordnungsgemäß in der Sammelstelle abstellen, was im allgemeinen bedeutet, dass der Einkaufswagen in eine in der Sammelstelle gebildete Einkaufswagen-Stapelreihe eingeschoben wird. In der WO 01/82241 ist dieses Problem bereits erkannt worden; es wurde vorgeschlagen, eine digitale Kamera so zu programmieren, dass sie die Griffbügel der Einkaufswagen erkennt und an die Erfassungsmittel melden kann, ob der Einkaufswagen, der einen Bonus auslösen soll, mit seinem Griffbügel in einer vorgegebenen Toleranz innerhalb der Griffbügelreihe der entsprechenden Einkaufswagen-Stapelreihe steht.

Die einzelnen Verfahrensschritte, Bedingungen und Voraussetzungen für die Ausgabe eines Bonus bei der Rückführung eines Einkaufswagens innerhalb eines pfandschlossfreien Systems sind bereits insbesondere in den eben zitierten Schriften zum Stand der Technik sowie in der WO 01/82239 und in der WO 01/82240 beschrieben und insofern an sich bekannt.

Der vorliegenden Erfindung liegt nun die Aufgabe zugrunde, ein Einkaufswagen-Rückführungssystem und ein entsprechendes Verfahren der eingangs genannten Art weiter zu verbessern und insbesondere die Tatsache eines ordnungsgemäßen Zurückstellens des Einkaufswagens in die dafür vorgesehene Sammelstelle möglichst unaufwendig und dennoch zuverlässig zu erfassen.

Gelöst ist diese Aufgabe durch ein System mit den Merkmalen des Patentanspruchs 1 sowie durch ein Verfahren mit den Merkmalen des Patentanspruchs 8.

Vorteilhafte Ausgestaltungen und Weiterbildungen des erfindungsgemäßen Systems finden sich in den Ansprüchen 2 bis 7.

Die Erfindung unterscheidet sich also dadurch von bereits bekannten Rückführungssystemen, dass die Kennzeichnung der Einkaufswagen von einem aktiven Zustand, in welchem die Kennzeichnung von den Erfassungsmitteln identifizierbar ist, in einen passiven Zustand, in welchem die Kennzeichnung von den Erfassungsmitteln nicht identifizierbar ist, überführt werden kann und/oder umgekehrt die Kennzeichnung der Einkaufswagen von dem passiven Zustand in den aktiven Zustand überführt werden kann, wobei die Überführung vom aktiven in den passiven Zustand bzw. vom passiven in den aktiven Zustand zweckmäßigerweise im Zusammenhang mit dem Zurückstellen des Einkaufswagens in eine Sammelstelle erfolgt.

Diese erfindungsgemäße Ausgestaltung der Kennzeichnungen der Einkaufswagen ermöglicht, dass die Erfassungsmittel, welche die individuelle Kennzeichnung jedes einzelnen Einkaufswagens identifizieren können, nicht nur die Anwesenheit eines jeden Einkaufswagens erfassen können, sondern durch das "Umschalten" der Kennzeichnung (oder auch einer benachbarten Kennzeichnung) vom aktiven in den passiven Zustand oder umgekehrt eine Zusatzinformation erhalten. Denn wenn das Umschalten vom aktiven in den passiven oder vom passiven in den aktiven Zustand durch einen Vorgang ausgelöst wird, der von den Erfassungsmitteln erkannt werden soll, können diese nicht nur die Anwesenheit eines Einkaufswagens, sondern auch den Ablauf dieses Vorgangs detektieren und weitermelden bzw. weiterverarbeiten.

Der Vorgang, der zu einer Zusatzinformation führt, kann insbesondere das ordnungsgemäße Zurückstellen eines Einkaufswagens in die Sammelstelle sein. Für die Ausgabe eines Bonus reicht es dann nicht, wenn die Erfassungsmittel die Anwesenheit des Einkaufswagens in der oder im Bereich der Sammelstelle erkennen; der Bonus wird vielmehr erst dann ausgegeben oder das Signal zur Ausgabe des Bonus wird erst dann generiert, wenn durch Umschalten einer Kennzeichnung vom aktiven in den passiven Zustand oder umgekehrt von den Erfassungsmitteln erkannt wird, dass der Einkaufswagen ordnungsgemäß in die Sammelstelle eingestellt worden ist. Das Umschalten der Kennzeichnung erfolgt vorzugsweise erst dann, wenn der identifizierte Einkaufswagen innerhalb einer vorgegebenen Toleranz in eine in der Sammelstelle vorgesehene Einkaufswagen-Stapelreihe eingestellt ist. Es ist jedoch auch denkbar, dass das Umschalten der Kennzeichnung durch andere Aktionen des Kunden aktiviert wird, die von den Erfassungsmitteln erkannt werden sollen.

Am einfachsten lässt sich die Erfindung verwirklichen, wenn die Kennzeichnung der Einkaufswagen optisch identifizierbar ist und die Erfassungsmittel optische Erfassungsmittel sind. Als optische Kennzeichen kommen in erster Linie codierte Zeichenfolgen in Betracht, es sind aber auch andere optische Kennzeichen vorstellbar, wie sie an sich bereits in der WO 01/82241 beschrieben sind.

Bei derjenigen Ausgestaltung der Erfindung, bei der durch die Umschaltung der Kennzeichnung vom aktiven in den passiven Zustand oder umgekehrt die Zusatzinformation an die Erfassungsmittel abgegeben wird, dass der betreffende Einkaufswagen ordnungsgemäß in eine in der Sammelstelle vorgesehene Einkaufswagen-Stapelreihe eingestellt worden ist, gibt es unterschiedliche Methoden der Aktivierung bzw. Passivierung:

Eine Ausgestaltung des Systems besteht darin, dass sich die Kennzeichnung eines vereinzelten Einkaufswagens, der nicht in einer Einkaufswagen-Stapelreihe steht, grundsätzlich in ihrem aktiven Zustand befindet, was dadurch zusätzliche Vorteile bietet, dass die Einkaufswagen auch außerhalb der Sammelstelle, also insbesondere im Einkaufsmarkt oder an der Kasse anhand ihrer Kennzeichnung identifiziert werden können.

Die Kennzeichnung kann dann bei einem ersten Einkaufswagen von ihrem aktiven (Grund-)Zustand in den passiven Zustand wechseln, sobald ein zweiter, hinter dem ersten Einkaufswagen befindlicher Einkaufswagen zur Bildung oder Fortführung einer Stapelreihe in den ersten Einkaufswagen eingeschoben wird.

Alternativ kann die Kennzeichnung auch bei einem zweiten Einkaufswagen von ihrem aktiven (Grund-)Zustand in den passiven Zustand wechseln, wenn der zweite Einkaufswagen zur Bildung oder Fortführung einer Einkaufswagen-Stapelreihe in einen ersten, vor ihm stehenden Einkaufswagen eingeschoben wird. Dies erfolgt vorzugsweise genau dann, wenn der betreffende Einkaufswagen ordnungsgemäß in die Stapelreihe eingestellt ist.

In beiden Fällen führt die Umschaltung der Kennzeichen dazu, dass jeweils nur der letzte Einkaufswagen einer Einkaufswagen-Stapelreihe ein Kennzeichen im aktiven Zustand aufweist. Alle anderen Kennzeichen der vor ihm in der Stapelreihe eingestellten Einkaufswagen sind passiv geschaltet.

Dies führt dazu, dass die Erfindung sehr unaufwendig verwirklicht werden kann, beispielsweise indem als Kennzeichnung des Einkaufswagens jeweils eine schwenkbare Tafel verwendet wird. Dann können beispielsweise die Erfassungsmittel je Stapelreihe eine Kamera umfassen, die am Kopfende der Stapelreihe angeordnet ist und jeweils die Stapelreihe entlang gerichtet das Kennzeichen des jeweils letzten Einkaufswagens erkennt. Sobald ein weiterer Einkaufswagen in den bislang letzten Einkaufswagen eingeschoben wird, wird die entsprechende Tafel des nun vorletzten Einkaufswagens weggeklappt, so dass die Kamera nun die Tafel des gerade eingestellten Einkaufswagens erkennt und identifiziert. Die Identifizierung des gerade zurückgestellten Einkaufswagens erfolgt also erst dann, wenn dieser so weit ordnungsgemäß in die Stapelreihe eingeschoben wurde, bis das Kennzeichen des davor stehenden Einkaufswagens in seinen inaktiven Zustand überführt wurde.

Solche Tafeln können am Boden der Einkaufswagen angeordnet oder an einer meist ohnehin vorhandenen klappbaren Rückwand des Einkaufswagens angebracht sein, wobei sie mit dieser beim Einschieben eines weiteren Einkaufswagens von einer im wesentlichen vertikalen Stellung in eine im wesentlichen horizontale Stellung verschwenkt werden.

Die Erfindung kann auch so verwirklicht werden, dass die Kennzeichnung der Einkaufswagen dann, wenn sie vereinzelt sind, also nicht in einer Einkaufswagen-Stapelreihe stehen, sich grundsätzlich in ihrem passiven Zustand befindet. Hier wechselt dann die Kennzeichnung eines zweiten Einkaufswagens in ihren aktiven Zustand, wenn dieser zweite Einkaufswagen in einen ersten, vor ihm stehenden Einkaufswagen eingeschoben wird. Der hierdurch erzielte Effekt ist derselbe: Die Erfassungsmittel können immer nur den letzten in einer Einkaufswagen-Stapelreihe stehenden Einkaufswagen identifizieren, da nur dieser eine Kennzeichnung im aktiven Zustand aufweist, wobei diese Identifizierung genau dann erfolgt, wenn der betreffende Einkaufswagen ordnungsgemäß in die Stapelreihe eingestellt worden ist.

Dies kann beispielsweise dann Vorteile bieten, wenn gemäß einer weiteren Ausbildung der Erfindung der Zustand der Kennzeichnung eines nicht leeren Einkaufswagens immer konstant bleibt, im vorliegenden Fall also passiv bleibt. Dies verhindert etwaige Manipulationsversuche, bei denen der Kunde mit dem noch nicht entladenen Einkaufswagen in die Sammelstelle fährt, sich den Bonus abholt, und dann erst den Einkaufswagen entlädt, wonach er ihn dann getrost stehen lassen kann.

In einer Weiterbildung des eben genannten Systems kann vorgesehen sein, dass die Kennzeichnung eines zweiten Einkaufswagens zwar dann von ihrem passiven (Grund-)Zustand in ihren aktiven Zustand wechselt, wenn dieser zweite Einkaufswagen in einen ersten, vor ihm stehenden Einkaufswagen eingeschoben wird, jedoch dann wieder in ihren passiven Zustand wechselt, wenn ein dritter, hinter dem zweiten Einkaufswagen befindlicher Einkaufswagen in den zweiten Einkaufswagen eingeschoben wird. Somit erhält man wieder die Möglichkeit, wie in der ersten genannten Alternative eine Kamera an der Stirnseite einer Einkaufswagen-Stapelreihe vorzusehen, die dann von selbst immer nur die Kennzeichnung des letzten, gerade eingestellten Einkaufswagens erkennen kann, während die Kennzeichnungen sämtlicher vor diesem in der Stapelreihe stehenden Einkaufswagens nicht mehr erkennbar sind, da sie sich in ihrem passiven Zustand befinden.

Bei allen beschriebenen Ausführungsformen kann, um die Funktion des Systems auch für den jeweils ersten Einkaufswagen in jeder Stapelreihe sicherzustellen, vorteilhafterweise an der Sammelstelle eine Aktivierungsvorrichtung vorgesehen sein, welche den Zustand der Kennzeichnung eines allerersten Einkaufswagens ändert, so als ob er in einen davorstehenden Einkaufswagen eingeschoben worden wäre.

Es können an jedem Einkaufswagen auch mehrere Kennzeichnungen vorgesehen sein, um die Erfassung aus unterschiedlichen Richtungen zu ermöglichen. Damit kann der Einkaufswagen von Erfassungsmitteln erfasst werden, die mit unterschiedlichen Orientierungen arbeiten.

Außer den besonders bevorzugten optischen Kennzeichnungen ist es bei allen beschriebenen Ausführungsformen auch denkbar, eine kontaktlose elektronische Kennzeichnung, insbesondere einen Transponder an den Einkaufswagen vorzusehen. Wichtig ist nur, dass der Transponder von einem aktiven in einen passiven Zustand und umgekehrt überführt werden kann. Dies kann außer auf elektronischem Wege auch auf rein mechanischem Wege erfolgen, nämlich in dem der Transponder beim Einschieben des Einkaufswagens in eine Stapelreihe beispielsweise so verschwenkt wird, dass er in einem abschirmenden Metallgehäuse zu liegen kommt, oder aber einfach nur seine Orientierung wechselt und so für die Erfassungsmittel nicht mehr erkannt oder als "falsch" orientiert erkannt wird.

Weitere besondere Vorteile ergeben sich, wenn die Erfassungsmittel so ausgestaltet sind, dass sie erkennen, wenn eine Sammelstelle voll belegt und oder wenn eine Sammelstelle leer ist. Denn es ist verbreitet zu beobachten, dass Kunden, die ihr Fahrzeug auf einem Parkplatz abstellen, der vom Einkaufsmarkt weiter entfernt ist, ihren Einkaufswagen einer dem Einkaufsmarkt nahegelegenen Sammelstelle entnehmen, ihn nach dem Einkauf aber nicht wieder dorthin zurückbringen, sondern die dem Fahrzeug nächstgelegene Sammelstelle benutzen. Dies führt dazu, dass in regelmäßigen Abständen ganze Einkaufswagen-Stapelreihen von entfernt gelegenen Sammelstellen zu den nahe dem Einkaufsmarkt angeordneten Sammelstellen unter entsprechendem Personalaufwand verbracht werden müssen.

Wenn nun die Erfassungsmittel entscheiden können, dass ein Einkaufswagen in eine bereits als voll belegt erkannte Sammelstelle eingestellt bzw. in eine dort vorhandene Stapelreihe noch zusätzlich eingestellt wird, kann die Herausgabe eines Bonus entsprechend verweigert werden.

Nach einer bevorzugten Weiterbildung dieser Ausgestaltung der Erfindung kann ein solches Verhalten der Kunden jedoch bereits im Vorfeld verhindert und eine gleichmäßige Belegung der Sammelstellen erzielt werden:

Wenn jede Sammelstelle mit Anzeigeelementen versehen ist, die zum Datenaustausch mit den Erfassungsmitteln verbunden sind und nach außen wahrnehmbar anzeigen, ob eine Sammelstelle leer und/oder voll belegt ist, können die Kunden gegebenenfalls schon von weitem erkennen, dass sie eine andere Sammelstelle benutzen müssen, um einen Bonus erhalten zu können. Wenn die Erfassungsmittel der einzelnen Sammelstellen zum Datenaustausch untereinander verbunden sind, kann sogar eine Art Leitsystem verwirklicht werden, wobei die Anzeigeelemente den Kunden an die nächstgelegene, noch nicht voll belegte Sammelstelle verweisen.

Die bereits erwähnten Kameras als Bestandteil der erfindungsgemäßen Erfassungsmittel können mit einem Mikroprozessor und einem oder mehreren Bilderkennungssensoren, beispielsweise als CCD- oder CMOS-Kameras ausgestaltet sein. Die Objektive können elektrisch verstellbare Brennweiten aufweisen. Es können aber auch mehrere Bildsensoren verwendet werden, die jeweils mit einem eigenen Objektiv mit unterschiedlichen, aber festen Brennweiten ausgestattet sind. Dadurch kann der Beobachtungsbereich in mehrere Erfassungsbereiche, insbesondere Entfernungsbereiche unterteilt werden. Dies hat den Vorteil, dass Objektive mit wenig hochwertigen Abbildungseigenschaften sowie Bildsensoren mit geringer Lichtempfindlichkeit verwendet werden können. Außerdem muss keine Steuerung und Bewegungsmechanik für den Fokus des Objektives vorhandenen sein, die insbesondere bei niedrigen Temperaturen Probleme bereiten könnte.

Um schlechte Beleuchtungsverhältnisse auszugleichen, können die Erfassungsmitteln mit Beleuchtungsmitteln versehen sein. Dies kann beispielsweise mit Leuchtdioden, gegebenenfalls im Infrarotbereich erfolgen. Zur Energieeinsparung können die Beleuchtungsmittel oder auch die Kameras von einem Bewegungsmelder getriggert werden, so dass die Beleuchtung und/oder die Kamera nur dann in Betrieb genommen wird, wenn tatsächlich ein Einkaufswagen in die Sammelstelle eingestellt wird. Die Beleuchtungsmittel können hierbei auch im Blitzmodus betrieben werden, was den Energiebedarf nochmals senkt.

Die Erfassungsmittel können modular aufgebaut werden, und zwar vorzugsweise mit einem Zentralmodul, mit Kameramodulen und gegebenenfalls mit Beleuchtungsmodulen. Das Zentralmodul überwacht alle angeschlossenen Module, kann sie steuern und Informationen austauschen. Das Zentralmodul steuert außerdem unter Verwendung der von den Kameramodulen erfassten Daten insbesondere Lese- und Schreibeinrichtungen für einen Datenträger eines Kunden, um diesem einen Bonus gutzuschreiben. Alternativ kann das Zentralmodul auch einen Drucker ansteuern, der daraufhin eine gedruckte Bonusgutschrift ausgibt. Das Zentralmodul steht dann vorzugsweise in der Nähe des Sammelstelleneingangs. Dort könnte sich auch ein Bewegungsmelder befinden, mit dessen Hilfe das Zentralmodul die Kameramodule und gegebenenfalls das Beleuchtungsmodul steuert. So können die entsprechenden Module zur Energieeinsparung abgeschaltet oder in einen Ruhemodus versetzt werden, wenn sich niemand in der Nähe der Sammelstelle aufhält.

Das Zentralmodul kann weiterhin eine akustische und/oder optische Anzeigeeinheit bedienen, um dem Kunden Informationen anzuzeigen, etwa über die Möglichkeit, für das eben erfolgte Zurückbringen des Einkaufswagens einen Bonus zu bekommen, über die erfolgreiche Zuteilung des Bonus oder über dessen Wert. Es können auch andere Informationen angezeigt werden, wie beispielsweise die Anzahl der in der Sammelstelle vorhandenen Einkaufswagen, die Tatsache, dass die Sammelstelle leer ist oder dass sie keine weiteren Einkaufswagen mehr aufnehmen kann, so dass für weitere Einkaufswagen kein Bonus mehr erteilt wird. Diese Informationen können vorzugsweise weithin sichtbar angezeigt werden, etwa mittels einer Anzeigevorrichtung am Dach der Sammelstelle.

Weiterhin kann ein Stromversorgungsmodul vorhanden sein, das bei Sammelstellen, die an das Stromnetz angeschlossen werden können, als Netzteil ausgebildet ist und anderenfalls beispielsweise aus einem Solarenergiemodul besteht.

Anhand der beigefügten Zeichnungen werden im folgenden einige Ausführungsbeispiele für ein erfindungsgemäßes System näher beschrieben und erläutert, wobei weitere vorteilhafte Ausgestaltungen der Erfindung beschrieben werden.

Nachfolgend ist die Erfindung anhand mehrerer Figuren näher erläutert.

Im einzelnen zeigt:
Fig.1 eine Sammelstelle mit mehreren Einkaufswagen in Seitenansicht
Fig.2 einen Einkaufswagen in Seitenansicht,
Fig.3 den Einkaufswagen aus Fig. 2 in Frontansicht,
Fig.4 den Einkaufswagen aus Fig. 2 in Draufsicht von oben,
Fig.5 die Sammelstelle in Richtung Eingang betrachtet,
Fig.6 eine Sammelstelle mit mehreren Einkaufswagen einer zweiten Ausführungsform
Fig.7 eine Detailansicht des Einkaufswagens gemäß Fig. 6,
Fig.8 eine Sammelstelle mit mehreren Einkaufswagen einer dritten Ausführungsform,
Fig.9 eine Detailansicht des Einkaufswagens gemäß Fig. 8,
Fig.10 eine Sammelstelle mit mehreren Einkaufswagen einer vierten Ausführungsform.

Figur 1 zeigt eine Sammelstelle 10 für gleichartige Einkaufswagen 11, 12, 13, 14, 15 eines Einkaufsmarktes. Die Sammelstelle 10 ist in bekannter Weise als Unterstand mit einem Dach 40 ausgebildet, das von Stützen 42 getragen ist. Die Sammelstelle 10 weist einen rechteckigen Grundriß auf. An drei Seiten ist die Sammelstelle 10 von nicht gezeigten Elementen begrenzt, sodass die Station 10 nur durch einen Eingang zugänglich ist.

In der Sammelstelle ordnungsgemäß abgestellt befinden sich die Einkaufswagen 12, 13, 15. Der Einkaufswagen 11 wird gerade in die Sammelstelle 10 zurückgebracht, ist aber noch nicht ordnungsgemäß abgestellt. Der Einkaufswagen 14 befindet sich ausserhalb der Sammelstelle 10. An der dem Eingang gegenüberliegenden Seite der Sammelstelle 10 ist ein Kameramodul 62 angebracht, dessen Blickrichtung auf den Eingang zeigt.

Die Einkaufswagen 11, 12, 13, 14, 15 sind gleich ausgebildet. Die unterschiedlichen Bezugszeichen für die einzelnen Einkaufswagen dienen im folgenden hauptsächlich dazu, um deren Position innerhalb einer Mehrzahl von Einkaufswagen definiert angeben zu können.

Als Fahrtrichtung des Einkaufswagens ist die Richtung definiert, in welche der Einkaufswagen sich bewegt, wenn der Benutzer den Einkaufswagen am Griff hält und vor sich herschiebt.

Dementsprechend ist die Fahrtrichtung der Einkaufswagen in den Figuren 1, 2 und 4 von links nach rechts und in den Figuren 6 bis 10 von rechts nach links. Die Darstellung in Figur 3 zeigt den Einkaufswagen auf den Betrachter zufahrend.

Der Einkaufswagen in Figur 2 weist einen auf Rollen 16 fahrbaren Rahmen 18 auf. Am Rahmen 18 sind ein Schiebegriff 20 und ein Korb 24 angebracht. Durch den Schiebegriff 20 ist ein hinteres Ende des Einkaufswagens 14 definiert. Der Korb 24 begrenzt den Laderaum und besteht aus zwei Seitenwänden 28, einer vorderen Stirnwand 27, einem Boden 30 und einer hinteren Rückwand 29. Die hintere Rückwand 29 ist in bekannter Weise als eine, um eine horizontale Achse S schwenkbare Klappe ausgebildet, wodurch ein Ineinanderschieben der Einkaufswagen 11, 12, 13, 14, 15 in bekannter Weise möglich ist. Durch das Ineinanderschieben ergibt sich eine hohe Packungsdichte der ordnungsgemäß abgestellten Einkaufswagen 12, 13, 15 in der Sammelstelle 10.

Am Einkaufswagen ist als Identifikationskennzeichen eine Tafel 32 vorgesehen, die im gezeigten Beispiel schwenkbar am Boden 30 des Korbes 24 befestigt ist. An der Tafel 32 ist eine individuelle Kennzeichnung 36 angebracht. Die Tafel 32 ist aus einem ersten, aktiven Zustand, in welchem die Markierung 36 deutlich sichtbar ist, veränderbar in einen zweiten, passiven Zustand, in welchem die Markierung 36 nicht sichtbar ist.

Im gezeigten Beispiel ist die Tafel 32 an der Unterseite des Korbes 24 schwenkbar angebracht und hängt im aktiven Zustand im wesentlichen senkrecht nach unten. Im passiven Zustand liegt die Tafel 32 fast waagrecht am Boden 30 des Korbes 24 an. Die Tafel 32 ragt im aktiven Zustand über die Silhouette des Korbes 24 hinaus. Die auf der Tafel 32 angebrachte Markierung 36 ist im aktiven Zustand insbesondere von direkt oder leicht schrägt vorne auch dann gut sichtbar, wenn sich vor dem Einkaufswagen weitere Einkaufswagen befinden, deren Tafeln 32 den passiven Zustand eingenommen haben.

Die Figur 3 zeigt den Einkaufswagen wie bereits weiter oben erläutert von vorne betrachtet. Die Tafel 32 befindet sich im aktiven Zustand.

Die Markierung 36 ist im gezeigten Beispiel in Form eines vierzeiligen Strichcodes realisiert. Der Strichcode kann beliebige alphanumerische Zeichen repräsentieren, anhand derer der Einkaufswagen eindeutig identifizierbar ist. Es sind allerdings auch andere Markierungen denkbar, z.B. Symbole oder zweidimensionale Punkt- bzw. Strichcodes wie sie für die Bilderkennungsverfahren in großer Zahl bekannt sind.

Ebenso ist es denkbar, für die Identifizierung der einzelnen Einkaufswagen andere Arten von Markierungen zu verwenden, etwa Transponder oder Resonatoren, die von einem aktiven Zustand, in welchem sie Signale aussenden oder zurücksenden, veränderbar sind in einen passiven Zustand, in welchem sie keine Signale aussenden oder zurücksenden.

Die Markierung eines jeden Einkaufswagens ist vorzugsweise einzigartig, so daß jeder Einkaufswagen eindeutig identifizierbar ist.

Im folgenden wird wieder auf die Situation in Figur 1 Bezug genommen. Die Tafeln 32 und 32a haben eine unterschiedliche Lage. DieTafel 32 befindet sich im passiven Zustand und die Tafel 32a im aktiven Zustand. Der letzte Einkaufswagen in der Reihe ist der Einkaufswagen 11.

Im gezeigten Beispiel wird die Tafel 32 am Einkaufswagen dann weggeklappt, wenn der Einkaufswagen vollständig in den anderen Einkaufswagen eingeschoben ist. Die Einkaufswagen 12, 13, 15 sind schon vollständig ineinander eingeschoben, die an diesen Einkaufswagen angebrachten Tafeln 32 sind weggeklappt und werden von der Kamera 62 nicht erkannt. Dadurch, dass die Tafeln 32 weggeklappt sind, geben sie die Sicht frei für die am Einkaufswagen 11 angebrachte Tafel 32a.

Die Sicht vom Kameramodul 62 auf die an der Tafel 32a angebrachte Markierung 36 des Einkaufswagens 11 ist auch dann nicht durch irgendwelche andere Teile der vor ihm in der Reihe stehenden Einkaufswagen behindert.

Gleichzeitig mit dem ordnungsgemäßen Abstellen des Einkaufswagens 11 wird auch die daran befestigte Tafel 32a weggeklappt und die darauf befindliche Markierung ist für die Kamera 62 nicht mehr sichtbar.

Dieser Wechsel von einem Zustand, in welchem eine Markierung sichtbar ist ,in einen anderen Zustand, in welchem keine Markierung mehr sichtbar ist, ist als Indikator für ein ordnungsgemäßes Einstellen des Einkaufswagens 11 interpretierbar. Abhängig hiervon ist demjenigen, der den Einkaufswagen ordnungsgemäß abgestellt hat ein Bonus erteilbar.

Der erste Einkaufswagen 13, der in eine Sammelstelle 10 eingestellt wird, hat keinen Vorgänger, in den er eingeschoben werden kann. Damit die Tafel 32 dieses Einkaufwagens 13 trotzdem in den passiven Zustand gebracht werden kann, ist eine Aktivierungsvorrichtung 56 vorgesehen.

In Figur 5 ist die Sammelstelle 10 in Blickrichtung auf den Eingang der Sammelstelle 10 dargestellt. Die Sammelstelle 10 ist vorgesehen zur Aufnahme von zwei Reihen aus Einkaufswagen. Im gezeigten Beispiel befinden sich nur in der linken Reihe 50 Einkaufswagen. In der rechten Reihe befinden sich keine Einkaufswagen. Die beiden Reihen sind durch Führungsschienen 54 voneinander getrennt, gleichzeitig gewährleisten die Führungsschienen 54 eine geradlinige Anordnung der Einkaufswagen in der Reihe 50.

Am Ende der Reihen ist eine Traverse 44 angebracht. Im Bereich der rechten Reihe ist ein Kameramodul 62 sichtbar. Ein weiteres Kameramodul befindet sich auch am Ende der linken Reihe, ist in dieser Ansicht aber durch die Klappe 32 verdeckt.

Jedes Kameramodul 62 ist mit mindestens einem Bildsensor 64 und einem Beleuchtungsmodul 66 ausgestattet. Die Kameramodule 62 sind so ausgerichtet, daß sie entlang der ihnen zugeordneten Wagenreihen unter den Körben 30 der Einkaufswagen 11, 12, 13, 14, 15 hindurch die Markierung 36 auf den herunter hängenden Tafeln 32 erfassen können.
Dazu sind die Kameramodule 62 vorzugsweise so angebracht, daß sie horizontal und vertikal in Flucht mit den herunter hängenden Tafeln 32 der Einkaufswagen in der jeweiligen Reihe stehen. Dadurch können die Bildsensoren 64 das Abbild der Markierung 36 mit den geringst möglichen Verzerrungen erfassen.

Um Einkaufswagen auf der gesamten Länge der Reihe erfassen zu können sind in dem dargestellten Kameramodul 62 drei Bildsensoren 64a, 64b und 64c vorgesehen, die jeweils mit einem unterschiedlichen Objektiv ausgestattet sind, so daß jeder der Bildsensoren 64 einen anderen Blickwinkel und eine andere Reichweite abdeckt.
Bei einer gegebenen Größe der Markierung 36 auf den Tafeln 32 ist der Blickwinkel des ersten Bildsensors 64a vorzugsweise so gewählt, daß er die Markierung 36 auf einer aktiven Tafel 32 eines Einkaufswagens gerade noch vollständig erfaßt, wenn dieser Einkaufswagen in der durch den Aufbau der Sammelstelle 10 vorgegebenen, kürzesten Entfernung zum ersten Bildsensor 64a steht. Die maximale Reichweite des ersten Bildsensors 64a ist dann durch die Entfernung gegeben, bei der das Abbild einer Markierung 36 noch so groß ist, daß es von diesem Bildsensor 64a noch aufgelöst werden kann. Diese maximale zulässige Entfernung ist durch die Auflösung des Bildsensors 64a aber auch durch den Schärfebereich und die Qualität der Optik begrenzt.

Der Blickwinkel des zweiten Bildsensors 64b ist wiederum so gewählt, daß er eine Markierung 36 in der für den ersten Bildsensor maximale zulässigen Entfernung unter Berücksichtigung der bereits genannten Toleranzen gerade noch vollständig erfaßt. Die maximal zulässige Entfernung einer Markierung 36 beim zweiten Bildsensor 64b ist wiederum durch dieselben Bedingungen wie bei dem ersten Bildsensor 64a begrenzt. Ab dieser Entfernung wird die Markierung 36 durch den dritten Bildsensor 64c erfaßt.

Auf diese Weise schließen die Entfernungsbereiche der drei Bildsensoren 64a, 64b, 64c, nahtlos aneinander an, so dass mit einer bestimmten Zahl von Bildsensoren jede Tafel 32 an einem beliebigen Einkaufswagen über die gesamte Länge der Reihe erfaßt werden kann.

Vorzugsweise sind die genannten Entfernungsbereiche so aufeinander abgestimmt, daß sie sich geringfügig überschneiden, um eine sichere Erfassung zu gewährleisten.

Zur Erfassung wird jeweils der Bildsensor ausgewählt, der das beste Bild liefert. Dazu kann eine im Kameramodul enthaltene Steuereinheit, etwa ein Mikrocontroller, nacheinander die Bilder der drei Bildsensoren auslesen und auf einen auswertbaren Bildinhalt prüfen.

Vorzugsweise kann der Mikrocontroller mit dem Kameramodul beginnen, das zuletzt ein auswertbares Bild geliefert hat, da anzunehmen ist, daß das folgende Bild auch wieder von diesem Bildsensor stammt:
Entweder, es hat sich in der Einkaufswagen Reihe nichts verändert oder, wenn ein Einkaufswagen hinzugekommen ist oder entfernt wurde, befindet sich die nun neu erkannte Tafel vermutlich in der Nähe der zuletzt erkannten Tafel und befindet sich daher mit erhöhter Wahrscheinlichkeit noch in der Reichweite desselben Bildsensors.

Die Kameramodule 62 sind auch mit Beleuchtungsmodulen 66 zur Beleuchtung der Tafeln 32 ausgestattet, beispielsweise in der Form eines oder mehrerer IR-LED Arrays, die, falls erforderlich, vorzugsweise kurzzeitig bei der Erfassung einer Tafel 32 eingeschaltet werden können.

Optional können zusätzliche Beleuchtungsmodule entlang der Reihe 50 vorgesehen sein, die etwa an einer seitlichen Querstrebe angebracht sein können, um die Tafeln 32 weiter vorne stehender Einkaufswagen ausreichend beleuchten zu können.

An der Stütze 42 am Eingang 48 ist ein Zentralmodul 68 angebracht das mit den Kameramodulen 62 verbunden ist.
Das Zentralmodul 68 weist außerdem eine Lese- und Schreibvorrichtung 70 für Datenträger der Kunden und eine oder mehrere Ausgabeeinheiten 72, z.B. Anzeigedisplay, Signallampe, Lautsprecher oder Gutscheindrucker auf.

Oberhalb jeder Einkaufswagen Reihe ist ein Anzeigemodul 74 angebracht, das dem Kunden Informationen über den Belegungszustand der jeweiligen Reihe anzeigen kann. Die Anzeigemodule 74 sind mit dem Zentralmodul 68 verbunden und werden von diesem angesteuert. Das Zentralmodul 68 verfügt über alle Informationen betreffend die eingestellten und entnommenen Wagen und kann über das Anzeigemodul 74 beispielsweise "leer" anzeigen, wenn in der jeweiligen Reihe keine Wagen mehr verfügbar sind, oder "Stop", wenn die Reihe voll ist und für weitere eingestellte Wagen daher kein Bonus mehr erteilt wird.

Wenn der Kunde den Einkaufswagen zur Sammelstelle 10 zurückbringt, fährt er den Einkaufswagen 11 durch den Eingang 48 in den Erfassungsbereich der Bildsensoren 64. Die Markierung 36 der Tafel 32a wird erfaßt und die Nummer des Einkaufswagens wird erkannt. Das Zentralmodul 68 hat eine Liste der Nummern der in seiner Sammelstelle 10 momentan abgestellten Einkaufswagen 12, 13, 15 gespeichert. Mit Hilfe dieser Liste ist es möglich zu erkennen, ob ein Einkaufswagen zurückgebracht oder entnommen wurde. Das Zentralmodul 68 vergleicht dazu die aktuell erkannte Nummer mit den in der Liste gespeicherten Nummern. Ist die aktuell erkannte Nummer in der Liste vorhanden, dann bedeutet dies, daß der Einkaufswagen mit dieser Nummer aus der Reihe entnommen wurde, diese Nummer wird dann aus der Liste gelöscht. Befindet sich die Nummer nicht in der Liste, ist der Einkaufswagen neu zu der Reihe hinzugekommen. Die Nummer des neu hinzugekommenen Einkaufswagens wird in die Liste aufgenommen und es kann ein Bonus erteilt werden.

Damit der Erfassungsbereich der Bildsensoren 64a, 64b, 64c anschließend für den nächsten einfahrenden Einkaufswagen wieder frei ist, wird bei einem vollständigen, ordnungsgemäßen Einschieben des neu hinzugekommenen Einkaufswagen das Identifikationskennzeichen wieder in den passiven Zustand versetzt. Dies geschieht, indem die Tafel 32 in die Waagrechte geschwenkt wird. So kann es vorgesehen sein, dass der Bonus erst dann ausgegeben wird, wenn der Wechsel vom aktiven Zustand in den passiven Zustand erkannt wird.

Optional kann durch das Erfassungsmittel auch erfaßt werden, in welcher Größe die Markierung 36 auf die jeweiligen Bildsensoren 64a, 64b, 64c abgebildet ist und daraus auf die Entfernung zwischen Einkaufswagen und dem Kameramodul 62 geschlossen werden. Damit ist es zum einen möglich, auf die Anzahl der in dieser Reihe stehenden Einkaufswagen 12, 13, 15 zu schließen. Diese Information kann beispielsweise dazu verwendet werden, die Länge der Reihe 50 zu begrenzen, indem gegebenenfalls mittels des Anzeigemoduls 74 über der betreffenden Reihe dem Kunden angezeigt wird, daß in dieser Reihe 50 keine Einkaufswagen mehr eingestellt werden können und/oder daß für Einkaufswagen in dieser Reihe 50 kein Bonus mehr erteilt wird.

Zum anderen kann dadurch beurteilt werden, ob z.B. der Einkaufswagen 11 tatsächlich ordnungsgemäß abgestellt wurde, d.h. ob er vollständig in den vor ihm stehenden Einkaufswagen 15 eingeschoben ist. Dazu kann z.B. im Zentralmodul 68 die Entfernung gespeichert sein, in welcher die Markierung 36 des Einkaufswagens 15 erfasst wurde. Dann kann geprüft werden ob der neu hinzugekommene Einkaufswagen 11 nahe genug, d.h. - innerhalb eines Toleranzbereiches - in einer zu erwarteten Entfernung steht.

Der Vorteil bei dieser Ausführungsform ist, daß ein Einkaufswagen 11 bereits erkannt werden kann, sobald er sich in der entsprechenden Reihe 50 im Erfassungsbereich des Kameramoduls befindet und zwar bevor er in den letzten Einkaufswagen 15 der Reihe 50 eingeschoben wird. Durch dynamische Auswertung der Größenveränderung des Abbildes der Markierung 36 kann außerdem registriert werden, ob sich der Einkaufswagen 11 auf die Reihe 50 hin zubewegt oder sich von ihr wegbewegt, d.h. ob er eingestellt oder entnommen wird.

In den Figuren 6 und 7 ist eine zweite Ausführungsform der Erfindung gezeigt. Im Unterschied zu der vorher beschriebenen Ausführungsform, wird der Zustand der Kennzeichnung des jeweiligen Einkaufswagens nicht beim Einschieben in einen davorstehenden Einkaufswagen, sondern erst durch das Einschieben eines nachfolgenden Einkaufswagens verändert.

Im gezeigten Beispiel ist die Kennzeichnung des letzten Einkaufswagens 15 einer Reihe stets im aktiven Zustand und wird erst durch das Einschieben des nachfolgenden Einkaufswagens 11 in einen passiven Zustand versetzt.

Dies kann wie anhand der Figur 6 beispielsweise erläutert dadurch realisiert sein, daß beim Einschieben des Einkaufswagens 11 in den Einkaufswagen 15 eine mechanische Vorrichtung die Tafel 32 des Einkaufswagens 15 so weg klappt, dass die Markierung 36 auf der Tafel 32 von der Kamera 62 nicht mehr erkannt werden kann. Gleichzeitig mit dem Wegklappen der Tafel 32 wird die Sicht der Kamera 62 auf die Tafel 32a des zur Reihe neu hinzugekommenen Einkaufswagen 11 möglich.
Die Markierung des jeweils letzten Einkaufswagens ist solange im aktiven Zustand, solange kein weiterer Einkaufswagen eingeschoben wird.

Durch entsprechende mechanische Maßnahmen erfolgt der Wechsel in den anderen Zustand erst dann, wenn der nächste Einkaufswagen 11 vollständig in den vor ihm stehenden Einkaufswagen 15 eingeschoben ist. Erst ab diesem Zeitpunkt kann ein weiterer neu hinzugekommener Einkaufswagen erkannt werden.

Wird der zurückgebrachte Einkaufswagen 11 nicht ordnungsgemäß in den vorherigen Einkaufswagen 15 eingeschoben, kann er nicht erkannt werden und es erfolgt auch keine Bonusausgabe.
Dies bewirkt in positiver Weise, dass eine Person, die den Einkaufswagen 11 zurückbringt darauf achtet, dass alle Einkaufswagen der Reihe ordnungsgemäß ineinander geschoben sind. So wird stets eine hohe Packungsdichte der Einkaufswagen erzeugt.

Bei einer möglichen, in der Figur 7 detailliert dargestellten Ausführungsform der mechanischen Maßnahme ist an der Tafel 32 ein Mitnehmerstift 82 vorgesehen ist, der durch den Boden 30 des Korbes 24 in den Laderaum des Einkaufswagens 15 ragt. Beim Einschieben eines nachfolgenden Einkaufswagens 11 greift der Boden 30a des nachfolgenden Einkaufswagens 11 an dem Mitnehmerstift 82 an und verschwenkt dadurch die Tafel 32 in ihre passive Stellung. Diese passive Stellung ist gestrichelt dargestellt und mit "A" gekennzeichnet.

Das Kameramodul 62 sieht somit immer nur die Tafel 32 des letzten Einkaufswagens 15 in einer Reihe, und zwar so lange, bis ein neuer Einkaufswagen 11 hinzukommt. oder der zuletzt eingestellte Einkaufswagen wieder entnommen wird.

Wenn der letzte Einkaufswagen 11 der Reihe wieder entnommen wird, ändert sich der Zustand der Markierung 32 am zuvor vorletzten und nun letzten Einkaufswagen 15 in den aktiven Zustand.

Diese Ausführungsform hat den Vorteil, daß die Tafeln 32 während der Erfassung in Ruhe sind und dadurch leichter erfaßt werden können. Außerdem ist die Zeit, während der die Markierung 36 erfaßt werden kann, länger als in der ersten Ausführungsform, da die Tafel 32 solange im Erfassungsbereich des Kameramoduls 62 bleibt, bis der nächste Einkaufswagen eingeschoben ist. Dies hat zur Folge, daß die Erfassungsvorgänge weniger häufig stattfinden müssen, wodurch Energie gespart werden kann. Dies ist insbesondere dann wichtig, wenn die Sammelstelle von Batterien oder Solarzellen gespeist ist.

In den Figuren 8 und 9 ist eine dritte Ausführungsform gezeigt. Bei dieser dritten Ausführungsform ist die Tafel 32 so angebracht, daß die Tafel 32a bei einem freistehenden Einkaufswagen 11 nicht aktiviert ist, sondern erst durch das Einschieben in den davorstehenden Einkaufswagen 15 aktiviert wird. Gleichzeitig wird die Tafel 32 des Einkaufswagens 15, der zuvor der letzte Einkaufswagen war und nun der vorletzte Einkaufswagen ist, aus dem aktiven in den passiven Zustand verbracht.

Figur 9 zeigt in Detaildarstellung den Bereich der Tafel 32 aus Figur 8. Die Tafel 32 ist von einer Drehfeder 84 in eine erste Stellung "A" beaufschlagt. In der Stellung "A" ist die Tafel 32 im passiven Zustand. Beim Einschieben des Einkaufswagen in einen anderen Einkaufswagen stößt das freie Ende der Tafel 32 an den Boden des davor stehenden Einkaufswagens und die Tafel wird um ihre Schwenkachse in eine vertikale Stellung "B" verschwenkt. In der Stellung "B" ist die Tafel 32 im aktiven Zustand. In der Stellung "B" ragt der Mitnehmerhebel 82 in den Korb. Die auf der Tafel angebrachte Markierung kann von der Kamera 62 erkannt werden. Wird nun ein weiterer Einkaufswagen eingeschoben, so stößt dieser an den Mitnehmerhebel 82 und verschwenkt die Tafel 32 in die Stellung "C". In der Stellung "C" ist die Tafel 32 wieder in einem passiven Zustand.

Die Figur 10 zeigt eine vierte Ausführungsform, bei der die Tafeln 32 unter der Ladefläche der Einkaufswagen 11, 15, 16 etwa auf Höhe der Laufrollen angebracht sind. Die Kamera 62 befindet sich knapp über dem Boden zwischen den Laufrollen. Der Einkaufswagen kann hierdurch frei nach vorne über die Kamera 62 hinweg geschoben werden.

Dies hat den Vorteil, dass nicht nur vom Ende der Reihe Einkaufswagen entnommen werden können, sondern auch vom Anfang der Reihe.

Für eine Entnahme der Einkaufswagen vom Anfang der Reihe eignet sich sehr gut die unter Figur 6 und 7 beschriebene Ausführungsform, bei welcher die Tafel 32 des Einkaufswagens deaktiviert ist, solange ein weiterer Einkaufswagen eingeschoben ist.
Wird der Einkaufswagen 16 vom Anfang der Reihe entnommen, hat das auf die Tafel 32 die gleiche Wirkung, als wenn ein von hinten in den Einkaufswagen eingeschobener Einkaufswagen wieder herausgenommen wird und die Tafel 32 nimmt den aktiven Zustand ein. Die Markierung des nach vorne entnommenen Einkaufswagens 16 wird nun von der Kamera 62 erkannt.

Bei dieser Ausführungsform kann es vorkommen, dass die Einkaufswagen von vorne dem Stapel entnommen werden und von hinten dem Stapel wieder zugefügt werden. Hierdurch entsteht ein nach hinten wandernder Stapel.
Das System kann feststellen, wieviele Einkaufswagen vorne entnommen wurden und so die entstehende am vorderen Ende des Stapels berechnen. Es kann bei dieser Ausführungsform nun vorgesehen sein, dass der Kunde dann einen Bonus oder sogar einen zusätzlichen Bonus bekommt, wenn er beim Einschieben des von ihm zurückgebrachten Einkaufswagen den gesamten Stapel nach vorne schiebt. Hierdurch kann das "Wandern" des Stapels nach hinten kompensiert werden.

Um zu verhindern, dass Kunden das System manipulieren, indem sie nach getätigtem Einkauf mit noch vollem Einkaufswagen die Sammelstelle besuchen, den Bonus erhalten, anschließend mit dem Einkaufswagen weiter zu ihrem Auto gehen und ihn dann dort stehenlassen, ist als weiteres Kriterium vorgesehen, dass ein Bonus erst dann gutgeschrieben wird, wenn der Einkaufswagen leer zurückgebracht wird.

Beispielsweise können die Tafeln 32 so gestaltet sein, daß die Tafeln 32 des Einkaufswagens einklappen, sobald Ware in den Einkaufswagen gelegt wird. Wird der Einkaufswagen mit Ware im Korb zurückgebracht und in den letzten Einkaufswagen eingeschoben, bewirkt dies zwar ein "Deaktivieren" der Markierung am vorher letzten Einkaufswagen, aber da die Tafel 32 des eingeschobenen Einkaufswagens in der passiven Position blockiert ist, wird keine Rückgabe erkannt und es wird kein Bonus erteilt.

Eine weitere Manipulationsmöglichkeit für den Kunden besteht darin, dass er den Einkaufswagen entnimmt und kurz darauf wieder in die Sammelstelle einschiebt und daraufhin einen Bonus bekommt, ohne den Einkaufswagen für einen Einkauf benutzt zu haben. Um dieser Art von Mißbrauch entgegenzuwirken, ist es möglich, den Bonus von der Zeitspanne zwischen der Entnahme und der Rückgabe des Einkaufswagens abhängig zu machen. Ein Bonus wird erst nach Ablauf einer gewissen Zeitspanne ausgegeben. Es ist auch denkbar, den Wert des Bonus auch von der Dauer dieser Zeitspanne abhängig zu machen und so Kunden, die länger im Einkaufsmarkt waren, mit einem höheren Bonus zu belohnen.

Das Zurückbringen oder Entnehmen eines Einkaufswagens wird bei den erläuterten Ausführungsformen anhand einer auf optischem Wege erfassbaren Markierung erkannt, die mit rein mechanischen Mitteln von einem aktiven Zustand in einen passiven Zustand und umgekehrt wechseln kann.
Diese optische Erkennung in Kombination mit der mechanisch ausgelösten Zustandsänderung bietet eine Reihe von Vorteilen:

Die am Einkaufswagen angebrachten Markierungen und Tafeln können preiswert hergestellt und ohne großen Aufwand ersetzt werden. Auch sind sie auf keine eigene Energieversorgung angewiesen. Das Vorhandensein einer Markierung am Einkaufswagen und die mechanische Funktion der Tafeln kann auf einfache Weise überprüft werden, wodurch die Wartungskosten gering sind.

Im Rahmen der Erfindung sind auch optische Kennzeichnungen der Einkaufswagen denkbar, die ohne mechanische Mittel zur Zustandsänderung vom aktiven in den passiven Zustand und umgekehrt auskommen: Im einfachsten Fall kann am Boden des Einkaufswagens eine von oben oder von unten lesbare Markierung angebracht werden, die von einem nachfolgenden oder vom davorstehenden Einkaufswagen in einer Stapelreihe genau dann abgedeckt und damit in einem passiven Zustand überführt wird, wenn die beiden betreffenden Einkaufswagen ordnungsgemäß ineinander geschoben sind. Irgendwelche mechanischen Teile zum Umschalten der Kennzeichnung sind dann nicht notwendig.

Ebenso ist es aber auch möglich, eine Markierung zu verwenden, die elektronische Komponenten umfaßt.

Hierbei bieten sich sowohl passive, ohne eigene Stromversorgung arbeitende elektronische Markierungen, oder auch aktive, mit eigener Stromversorgung arbeitende Markierungen an.

Eine passive elektronische Markierung ist beispielsweise ein sogenannter Transponder. Bei der Verwendung von Transpondern kann beispielsweise ausgenutzt werden, dass Transponder lageabhängig unterschiedlich starke "Antwortsignale" abgeben.
Auch ist es möglich die abschirmenden Eigenschaften des metallenen Korbes am Einkaufswagen auszunutzen und beispielsweise den Transponder je nach Zustand entweder innerhalb des Korbes oder ausserhalb des Korbes anzuordnen.
Anhand der unterschiedlich starken Antwortsignale des Transponders kann so zwischen dem "aktiven" oder "inaktiven" Zustand der Markierung unterschieden werden.

Bei aktiven elektronischen Markierungen wie beispielsweise kleinen Sendern können diese durch am Einkaufswagen angebrachte Schalter in einen aktiven oder inaktiven Zustand gebracht werden.

Als eine weitere denkbare Markierung mit elektronischen Komponenten können beispielsweise LCD Displays eingesetzt werden. Alternativ zu den Markierungen auf klappbaren Tafeln, können die zu einem Einkaufswagen gehörenden Identifikationsmerkmale auf dem LCD Display angezeigt werden. Das LCD Display kann seinen Anzeigezustand ändern, je nachdem, ob der Einkaufswagen frei steht, ob der Einkaufswagen in einen vorhergehenden Einkaufswagen eingeschoben ist, oder ob ein nachfolgender Einkaufswagen eingeschoben ist. Das Display kann beispielsweise aus einer durchsichtigen LCD Anzeige bestehen, die unter dem Boden des Korbes befestigt ist.

Der inaktive Zustand der Identifikationskennzeichen kann dabei dadurch hergestellt werden, daß die Displays transparent geschaltet werden. Im aktiven Zustand dagegen sind sie opak und zeigen das Identifizierungsmerkmal des jeweiligen Einkaufswagens an.

Selbstverständlich ist das System neben dem beschriebenen System für Einkaufswagen auch für jede andere Art von zeitweilig zur Verfügung gestellten Transportwagen verwendbar.

## Patentansprüche

1. System zum Erfassen und Belohnen der Rückführung eines aus einer Sammelstelle entnommenen Einkaufswagens oder Gepäckwagens oder dergleichen, mit einer Anzahl von Einkaufswagen (11, 12, 13, 14, 15), von welchen jeder mit einer kontaktlos identifizierbaren, individuellen Kennzeichnung (32, 32a) versehen ist, mit mindestens einer Sammelstelle (10) für die Einkaufswagen, und mit im Bereich der Sammelstelle angeordneten Erfassungsmitteln (62, 64) für die Kennzeichnungen der Einkaufswagen, wobei die Erfassungsmittel so ausgestaltet sind, daß sie beim Identifizieren eines zurückgestellten Einkaufswagens ein Signal zur Ausgabe eines Bonus generieren,
**dadurch gekennzeichnet,**
**dass** die Kennzeichnungen (32, 32a) der Einkaufswagen (11, 12, 13, 14, 15) einen aktiven Zustand, in welchem sie von den Erfassungsmitteln (62, 64) identifizierbar sind, und einen passiven Zustand, in welchem sie von den Erfassungsmitteln nicht identifizierbar sind, aufweisen,
wobei die Kennzeichnungen (32, 32a) so ausgestaltet sind, dass deren Überführung vom aktiven in den passiven Zustand oder vom passiven in den aktiven Zustand im Zusammenhang mit dem Zurückstellen der Einkaufswagen in die Sammelstelle (10) erfolgt,
wobei sich die Kennzeichnung (32) eines vereinzelten Einkaufswagens (14), der nicht in einer Einkaufswagen-Stapelreihe (12, 13, 15) steht, in ihrem aktiven Zustand befindet.

2. System nach Anspruch 1,
**dadurch gekennzeichnet,**
**dass** die Kennzeichnungen (32, 32a) der Einkaufswagen (11, 12, 13, 14, 15) so ausgestaltet sind, dass die Kennzeichnung (32) eines ersten Einkaufswagens (15) von ihrem aktiven Zustand in den passiven Zustand wechselt, wenn ein zweiter, hinter dem ersten Einkaufswagen (15) befindlicher Einkaufswagen (11) zur Bildung oder Fortführung einer Stapelreihe in den ersten Einkaufswagen (15) eingeschoben wird.

3. System nach einem der Ansprüche 1 oder 2,
**dadurch gekennzeichnet, dass** der Zustand der Kennzeichnung (32) eines nicht leeren Einkaufswagens (14) immer konstant bleibt.

4. System nach einem der Ansprüche 1 bis 3,
**dadurch gekennzeichnet, dass** die Kennzeichnung (32, 32a) der Einkaufswagen (11, 12, 13, 14, 15) jeweils durch eine schwenkbare Tafel gebildet ist.

5. System nach Anspruch 4,
**dadurch gekennzeichnet, dass** die Tafel schwenkbar am Boden (30) des Einkaufswagens (11, 12, 13, 14, 15) angebracht ist.

6. System nach einem der Ansprüche 1 bis 5,
**dadurch gekennzeichnet, dass** für jede in der Sammelstelle (10) gebildete Einkaufswagen-Stapelreihe (12, 13, 15) separate Erfassungsmittel (62) vorgesehen sind.

7. System nach einem der Ansprüche 1 bis 6,
**dadurch gekennzeichnet, dass** mehrere Sammelstellen (10) vorhanden sind und jede Sammelstelle (10) mit Anzeigeelementen (74) versehen ist, die mit den Erfassungsmitteln (62) verbunden und so ausgestaltet sind, dass sie nach außen wahrnehmbar anzeigen, wenn eine Sammelstelle (10) leer und/oder voll belegt ist, wobei die Erfassungsmittel (62) der einzelnen Sammelstellen (10) zum Datenaustausch untereinander verbunden sind.

8. Verfahren zum Erfassen und Belohnen der Rückführung eines aus einer Sammelstelle entnommenen Einkaufswagens oder Gepäckwagens oder dergleichen, wobei jeder Einkaufswagen anhand einer individuellen Kennzeichnung von Erfassungsmitteln im Bereich der Sammelstelle kontaktlos identifiziert wird, und wobei beim Zurückstellen eines Einkaufswagens in eine Sammelstelle die Ausgabe eines Bonus generiert wird,
**dadurch gekennzeichnet,**
**dass** die Kennzeichnung der Einkaufswagen im Zusammenhang mit dem Zurückstellen in eine Sammelstelle von einem aktiven Zustand, in welchem die Kennzeichnung von den Erfassungsmitteln identifizierbar ist, in einen passiven Zustand, in welchem die Kennzeichnung von den Erfassungsmitteln nicht identifizierbar ist, oder umgekehrt überführt werden.

## Claims

1. System of recording of and payment for the return of a shopping trolley or luggage trolley or the like taken from a collection point, having a number of shopping trolleys (11, 12, 13, 14, 15), each of which is provided with an individual identification (32, 32a), which can be identified without contact being made, having at least one collection point (10) for the shopping trolleys, and having recording means (62, 64), which are arranged in the area of the collection point, for the identifications of the shopping trolleys, wherein the recording means are designed such that they generate a signal in order to issue a bonus when a returned shopping trolley is identified,
**characterized in that**
the identifications (32, 32a) of the shopping trolleys (11, 12, 13, 14, 15) have an active state, in which they can be identified by the recording means (62, 64), and a passive state, in which they cannot be identified by the recording means,
wherein the identifications (32, 32a) are designed such that their change from the active state to the passive state or from the passive state to the active state takes place in conjunction with the return of the shopping trolleys to the collection point (10),
wherein the identification (32) of a single shopping trolley (14) which is not in a shopping trolley stacking row (12, 13, 15) is in its active state.

2. System according to Claim 1,
**characterized in that**
the identifications (32, 32a) of the shopping trolleys (11, 12, 13, 14, 15) are designed such that the identification (32) of a first shopping trolley (15) changes from its active state to the passive state when a second shopping trolley (11), which is located behind the first shopping trolley (15), is pushed into the first shopping trolley (15) in order to form or continue a stacking row.

3. System according to one of Claims 1 or 2,
**characterized in that**
the state of the identification (32) of a shopping trolley (14) which is not empty always remains constant.

4. System according to one of Claims 1 to 3,
**characterized in that**
the identification (32, 32a) of the shopping trolleys (11, 12, 13, 14, 15) is in each case formed by a board which can pivot.

5. System according to Claim 4,
**characterized in that**
the board is fitted, such that it can pivot, to the bottom (30) of the shopping trolley (11, 12, 13, 14, 15).

6. System according to one of Claims 1 to 5,
**characterized in that**
separate recording means (62) are provided for each shopping trolley stacking row (12, 13, 15) that is formed at the collection point (10).

7. System according to one of Claims 1 to 6,
**characterized in that**
a plurality of collection points (10) are provided and each collection point (10) is provided with indication elements (74) which are connected to the recording means (62) and are designed such that they indicate in an externally perceptible manner when a collection point (10) is empty and/or full, wherein the recording means (62) for the individual collection points (10) are connected to one another in order to interchange data.

8. Method for recording of and payment for the return of a shopping trolley or luggage trolley or the like taken from a collection point, wherein each shopping trolley is identified without contact being made on the basis of an individual identification by recording means in the area of the collection point, and wherein, when a shopping trolley is returned to a collection point, the issue of a bonus is generated,
**characterized in that**
the identification of the shopping trolleys is changed, in conjunction with the return to a collection point, from an active state, in which the identification can be identified by the recording means, to a passive state, in which the identification cannot be identified by the recording means, or vice versa.

## Revendications

1. Système pour détecter et récompenser le retour d'un chariot de supermarché ou d'un chariot à bagages ou similaire, pris d'un site de rangement, comprenant un certain nombre de chariots de supermarché (11, 12, 13, 14, 15), dont chacun est pourvu d'une identification individuelle (32, 32a) pouvant être identifiée sans contact, au moins un site de rangement (10) pour les chariots de supermarché, et des moyens de détection (62, 64) disposés dans la région du site de rangement, pour les identifications des chariots de supermarché, les moyens de détection étant configurés de telle sorte qu'ils génèrent un signal d'émission d'un bonus lors de l'identification d'un chariot de supermarché retourné,
**caractérisé en ce que**
les identifications (32, 32a) des chariots de supermarché (11, 12, 13, 14, 15) présentent un état actif, dans lequel ils peuvent être identifiés par les moyens de détection (62, 64), et un état passif dans lequel ils ne peuvent pas être identifiés par les moyens de détection,
les identifications (32, 32a) étant configurées de telle sorte que leur transfert de l'état actif à l'état passif ou de l'état passif à l'état actif s'effectue en rapport avec le retour du chariot de supermarché dans le site de rangement (10),
l'identification (32) d'un chariot de supermarché séparé (14), qui n'est pas dans une rangée emboîtée de chariots de supermarché (12, 13, 15), se trouvant dans son état actif.

2. Système selon la revendication 1,
**caractérisé en ce que**
les identifications (32, 32a) des chariots de supermarché (11, 12, 13, 14, 15) sont configurées de telle sorte que l'identification (32) d'un premier chariot de supermarché (15) passe de son état actif dans son état passif lorsqu'un deuxième chariot de supermarché (11) se trouvant derrière le premier chariot de supermarché (15) est emboîté dans le premier chariot de supermarché (15) pour former ou continuer une rangée emboîtée.

3. Système selon l'une quelconque des revendications 1 ou 2,
**caractérisé en ce que** l'état de l'identification (32) d'un chariot de supermarché non vide (14) reste toujours constant.

4. Système selon l'une quelconque des revendications 1 à 3,
**caractérisé en ce que** l'identification (32, 32a) des chariots de supermarché (11, 12, 13, 14, 15) est formée à chaque fois par un tableau pivotant.

5. Système selon la revendication 4,
**caractérisé en ce que** le tableau est monté de manière pivotante sur le fond (30) du chariot de supermarché (11, 12, 13, 14, 15).

6. Système selon l'une quelconque des revendications 1 à 5,
**caractérisé en ce que** pour chaque rangée emboîtée de chariots de supermarché (12, 13, 15) formée dans le site de rangement (10), on prévoit des moyens de détection séparés (62).

7. Système selon l'une quelconque des revendications 1 à 6,
**caractérisé en ce que** plusieurs sites de rangement (10) sont prévus et chaque site de rangement (10) est pourvu d'éléments d'affichage (74) qui sont connectés aux moyens de détection (62) et qui sont configurés de telle sorte qu'ils s'affichent de manière perceptible de l'extérieur, lorsqu'un site de rangement (10) est vide et/ou complètement rempli, les moyens de détection (62) des sites de rangement individuels (10) étant connectés les uns aux autres pour l'échange de données.

8. Procédé pour détecter et récompenser le retour d'un chariot de supermarché ou d'un chariot à bagages ou similaire, pris d'un site de rangement, chaque chariot de supermarché étant identifié sans contact à l'aide d'une identification individuelle par des moyens de détection dans la région du site de rangement, et lors du retour d'un chariot de supermarché dans un site de rangement, l'émission d'un bonus étant générée,
**caractérisé en ce que**
l'identification du chariot de supermarché peut être commutée, conjointement avec le retour dans un site de rangement, d'un état actif, dans lequel l'identification peut être identifiée par les moyens de détection, dans un état passif, dans lequel l'identification ne peut pas être identifiée par les moyens de détection, ou inversement.
